# FASCICULE DE BREVET EUROPEEN

(11) **EP 1 659 163 B1**
(45) Date de publication et mention de la délivrance du brevet: **11.03.2009**
(21) Numéro de dépôt: 05292373.7
(22) Date de dépôt: 08.11.2005
(51) Int. Cl.: C10G 45/00, C10G 29/20

(54) **Procédé de transformation des composés soufrés saturés d'une coupe hydrocarbonée contenant peu ou pas d'oléfines**
Verfahren zur Umwandlung von gesättigten Schwefelverbindungen eines Kohlenwasserstoffschnitty mit wenig oder keinen Olefinen
process for converting saturated sulfur compounds in a hydrocarbon fraction containing few or no olefins

(30) Priorité: 17.11.2004 FR 0412206
(43) Date de publication de la demande: 24.05.2006
(73) Titulaire: Institut Français du Pétrole, 92852 Rueil Malmaison Cedex (FR)
(72) Inventeur: Leplat, Sébastien, 69003 Lyon (FR); Picard, Florent, 69360 Communay (FR); Marchal, Nathalie, 69230 Saint-Génis-Laval (FR)

(56) Documents cités:
- US-A1- 2002 166 798

## Description

### Domaine technique de l'invention

L'invention concerne un procédé d'adoucissement et de désulfuration de fractions hydrocarbonées contenant généralement moins de 1 % poids d'oléfines, et du soufre principalement sous forme de mercaptans. Le procédé décrit dans la présente invention est particulièrement adapté au traitement des fractions hydrocarbonées issues de la distillation atmosphérique, telles que par exemple les fractions essence, kérosène ou gasoil légers.
Ces fractions hydrocarbonées contiennent des quantités variables de mercaptans qui leur confèrent un caractère acide corrosif et malodorant. Les solutions généralement mises en oeuvre pour traiter ces mercaptans consistent à oxyder les mercaptans en disulfures, puis à séparer ces derniers, plus lourds, généralement par distillation.
La présente invention propose une solution technique pour adoucir les fractions à traiter en transformant les mercaptans en sulfures, et éventuellement pour désulfurer les fractions à traiter en séparant les sulfures ainsi formés.

Le procédé consiste à mélanger la fraction hydrocarbonée à traiter avec d'une part une autre fraction hydrocarbonée contenant des composés insaturés, et d'autre part avec de l'hydrogène, puis à faire passer le mélange sur un catalyseur de type sulfure métallique dans des conditions optimisées pour promouvoir l'addition des mercaptans sur les composés insaturés de manière à former des composés soufrés de type sulfures. Les composés soufrés ainsi transformés présentent une température d'ébullition supérieure à leur température initiale et peuvent ensuite être séparés pour récupérer une fraction hydrocarbonée appauvrie en soufre.

### Art antérieur

La réduction de la teneur en mercaptans dans les fractions hydrocarbonées directement issues de la distillation atmosphérique est généralement réalisée par un procédé dit "d'adoucissement".
Beaucoup de procédés d'adoucissement ne mettent pas en oeuvre la diminution de la teneur en soufre global, mais seulement la dimérisation des mercaptans en disulfures pour répondre aux spécifications. Cette oxydation des mercaptans est en général réalisée catalytiquement en utilisant l'oxygène comme agent d'oxydation.
Les procédés d'adoucissement extractifs permettent en revanche de soustraire le soufre de la charge. Ils consistent à mettre en contact le distillat à traiter avec une solution aqueuse basique (le plus souvent à base d'hydroxyde de sodium) qui permet de récupérer les mercaptans. La solution basique est ensuite régénérée par oxydation catalytique des mercaptides de sodium en disulfures.
Le brevet US 3,574,093 décrit la mise en oeuvre d'un tel procédé pour des essences et des coupes plus légères (C3-C4). De nombreuses améliorations ont été apportées au procédé, telles que l'utilisation d'amines aliphatiques en petites quantités dans des solutions à base d'hydroxyde de sodium (brevets US 2,546,345 et US 2,853,431). La méthode nécessite cependant un très important volume de solution et de nombreux étages d'extraction, ce qui limite son intérêt.
L'utilisation d'hydroxydes de métaux ne se limite pas à l'extraction liquide-liquide. L'enseignement du brevet US 2,808,365 nous montre qu'un « solide alcalin » obtenu par action d'hydroxyde de sodium sur du carbonate de calcium peut servir de catalyseur à l'oxydation des mercaptans en présence d'époxydes en faibles quantités dans la charge.
D'autres supports, tels que des charbons actifs, ont été imprégnés d'une solution basique pour jouer le rôle de catalyseurs (brevet GB 763625).
De nombreuses molécules oxydantes sont utilisées sous forme supportée pour réaliser l'oxydation des mercaptans. Elles présentent toutefois l'inconvénient de laisser le plus souvent des traces indésirables de métaux dans l'effluent adouci.
Le brevet US 2,255,394 fait état de l'utilisation du cuivre sous sa forme CuCl₂, alors que l'adoucissement est réalisé en présence d'oxygène par l'ajout de composés organométalliques du type Et₂Ni directement dans la charge selon le brevet US,3,053,756.
Des catalyseurs à base de CrO₃ ou plus récemment de phtalocyanine de Cobalt sont aussi utilisés. L'avantage du procédé au phtalocyanine de Cobalt est de pouvoir se dérouler en phase supportée pour un adoucissement simple, ou en phase aqueuse basique dans sa variante extractive.
La liste est non exhaustive et d'autres métaux ont été testés, toujours dans le but d'oxyder les mercaptans en disulfures.

L'adoucissement des fractions hydrocarbonées peut également être réalisée par réaction d'addition des mercaptans sur les dioléfines.
Ces réactions sont notamment envisagées dans le cas du traitement des essences contenant à la fois des mercaptans et des composés hydrocarbonés insaturés, comme par exemple les essences de FCC (Fluid Catalytic Cracking) dans lesquelles les composés insaturés, de nature le plus souvent oléfinique, sont largement présents.
Le brevet US 2003/0094399 A1 décrit un procédé dans lequel on utilise une colonne à distiller dans laquelle la conversion des mercaptans en sulfures est réalisée en tête de colonne au contact d'un catalyseur d'hydrogénation mettant en jeu un métal du Groupe VIII.
Le brevet FR 2821851 A1 décrit également un procédé pour alourdir des mercaptans par addition sur les oléfines à l'aide d'un catalyseur comprenant au moins un élément du Groupe VIII.
Le même type de réactions est envisagé dans le brevet US 5,659,106A sur un catalyseur acide tel qu'une résine sulfonée. Dans ce cas, la réaction est mise en oeuvre en absence d'hydrogène.

Des solutions non catalytiques sont également présentées dans la littérature.
Par exemple, dans le brevet US 2,694,034, une méthode d'adoucissement faisant intervenir des composés insaturés est développée. Un naphta saturé riche en mercaptans est traité en ajoutant un composé oléfinique (de 1 à 10% poids) en présence d'un inhibiteur du type phenylène diamine, à raison de 0,0001% à 1% poids. Après une durée de stockage suffisante, la concentration en mercaptans du mélange répond aux spécifications.

En conclusion, il n'existe aucune solution proposée dans la littérature qui permette de transformer les mercaptans pour adoucir, voire désulfurer les fractions hydrocarbonées issues de la distillation atmosphérique, par des voies catalytiques autres que l'oxydation des mercaptans en disulfures.
Les solutions basées sur l'addition des mercaptans sur des composés insaturés ne sont décrites que pour des fractions hydrocarbonées contenant des quantités importantes d'oléfines telles que les essences de craquage catalytique ou thermique. La présente invention propose une solution simple pour transformer, voire séparer les composés soufrés saturés présents dans les fractions hydrocarbonées issues de la distillation atmosphérique.

### Description sommaire de l'invention

Le procédé décrit dans la présente invention propose une solution pour adoucir, voire désulfurer partiellement, les fractions hydrocarbonées dépourvues d'oléfines ou contenant de faibles proportions de composés insaturés. On entend par fractions hydrocarbonées contenant peu ou pas d'oléfines, des fractions ayant moins de 5% d'oléfines, et préférentiellement moins de 1 % d'oléfines.
Le procédé décrit dans la présente invention est particulièrement adapté au traitement des fractions hydrocarbonées issues de la distillation atmosphérique, telles que par exemple les fractions essence, kérosène ou gasoil légers.
Le procédé consiste à mélanger à la fraction d'hydrocarbures à traiter, de l'hydrogène et éventuellement une autre fraction d'hydrocarbures contenant des oléfines dite fraction oléfinique. Cette fraction oléfinique est généralement issue de procédés de craquage tels que le FCC, le vapocraqueur, ou une unité de cokage. L'hydrogène peut provenir de toute source présente dans la raffinerie. Les quantités d'hydrogène nécessaires sont généralement suffisamment faibles pour ne pas nécessiter l'implantation complémentaire d'une unité de production d'hydrogène dédiée. Le mélange résultant doit être tel que d'une part le rapport molaire H2/oléfines soit compris entre 0,03 et 2 de préférence entre 0,05 et 1, de manière plus préférée entre 0,2 et 0,8, et d'autre part le rapport molaire oléfines/mercaptans soit compris entre 5 et 5000 et de préférence entre 10 et 1000, de manière plus préférée entre 80 et 600, voire entre 150 et 400.
Le mélange répondant aux deux conditions précédentes est ensuite injecté dans un réacteur contenant un catalyseur susceptible de faire réagir les composés soufrés saturés tels que les mercaptans présents. Pour être effective, la réaction doit être réalisée en présence d'hydrogène.

Selon un mode préféré de réalisation de l'invention, la charge non oléfinique traitée est une fraction essence issue de la distillation atmosphérique dont le point final d'ébullition est inférieur à 250°C, et de préférence inférieur à 220°C. Mais dans certains cas qui font toujours partie du domaine de l'invention, la charge à traiter pourra elle même contenir une certaine quantité d'oléfines à laquelle il faudra rajouter seulement une quantité d'hydrogène déterminée pour se retrouver dans la plage de rapport H2/oléfines définie précédemment, soit entre 0,03 et 2, et de préférence entre 0,05 et 1.
Dans les cas où il faut également rajouter à la charge à traiter une certaine quantité d'oléfines, ces dernières proviendront généralement d'une essence oléfinique telle que par exemple une essence de craquage généralement issue d'une unité de craquage catalytique ou thermique.

Le procédé de transformation des mercaptans contenus dans une charge hydrocarbonée contenant moins de 1% d'oléfines selon l'invention pourra comporter une étape additionnelle de séparation des composés soufrés formés lors de l'étape réactionnelle, de manière à produire un effluent contenant moins de 50 % poids des composés soufrés présents dans la charge, et une coupe contenant la majorité des composés soufrés.

Le procédé selon l'invention permet donc de transformer les mercaptans en composés soufrés plus lourds avec un taux de conversion généralement d'au moins 50 % poids.

### Description détaillée de l'invention

L'invention peut se définir comme un procédé de traitement d'une charge hydrocarbonée, généralement une essence contenant peu ou pas d'oléfines, généralement moins de 5% d'oléfines, et typiquement moins de 1 % d'oléfines, de manière à transformer et éventuellement éliminer les composés soufrés qu'elle contient, notamment les mercaptans. Le procédé selon l'invention comprend au moins 2 étapes.
- Une première étape dite de mélange, qui consiste à mélanger la charge hydrocarbonée à traiter et contenant les mercaptans avec une certaine quantité d'hydrogène et éventuellement avec une fraction oléfinique.
- Une seconde étape dite réactionnelle, qui consiste à faire réagir le mélange résultant de la première étape sur un catalyseur comportant au moins un métal du groupe VIII de manière à transformer les mercaptans en sulfures. On appellera dans la suite du texte cette réaction transformation des mercaptans en sulfures.
La charge hydrocarbonée à traiter contient généralement moins de 1% poids d'oléfines et plus de 50 ppm poids de soufre principalement sous forme de mercaptans.
La présente invention s'applique plus particulièrement au traitement des coupes essences directement issues de la distillation atmosphérique qui sont généralement pratiquement dépourvues d'oléfines et riches en composés soufrés saturés. Mais elle peut s'appliquer à d'autres charges tels que des distillats contenant également peu ou pas d'oléfines.
Par composés soufrés saturés, on entend les composés soufrés appartenant aux familles des mercaptans ou sulfures.
Les températures d'ébullition de la charge à traiter sont inférieures à 350°C, et de préférence inférieure à 250°C, ce qui correspond généralement à une coupe essence.

Les fractions oléfiniques présentes dans la raffinerie sont généralement issues d'unités de craquage tel que le craquage catalytique, thermique ou le vapocraquage.

Les températures d'ébullition de cette fraction oléfinique sont généralement inférieures à 250°C.
Toutefois, il est préférable d'utiliser des fractions hydrocarbonées contenant des oléfines à 4, 5 ou 6 atomes de carbone afin d'améliorer le rendement de la réaction d'alourdissement des composés soufrés.
L'hydrogène est également le plus souvent issu de la raffinerie. On utilise un hydrogène pratiquement dépourvu d'H₂S car ce composé peut réagir avec les oléfines pour former des composés soufrés indésirables. L'hydrogène pourra provenir soit d'une unité spécifique de production d'hydrogène soit par exemple de l'unité de reformage catalytique des essences.

L'étape réactionnelle consiste à faire passer le mélange constitué à l'issue de l'étape de mélange sur un catalyseur opéré en lit fixe, dans des conditions opératoires optimisées.
Le catalyseur utilisé dans le réacteur est un catalyseur comprenant au moins un métal du groupe VIII déposé sur un support inerte à base d'oxyde de métal poreux. De préférence, le support est constitué d'alumine, de silice, d'oxyde de titane ou contient au moins 50 % d'alumine.
Un autre métal du groupe Vlb peut être associé au métal du groupe VIII pour former un catalyseur bimétallique.
La quantité de métal du groupe VIII sous forme oxyde est comprise entre 1 % et 30% poids. La quantité de métal du groupe Vlb sous forme oxyde est comprise entre 0% et 20% poids.
On utilisera de préférence les catalyseurs à base de nickel, ou les catalyseurs à base d'oxyde mixte de nickel et de molybdène ou de tungstène.
Typiquement le catalyseur utilisé dans l'étape réactionnelle contient entre 1 et 30 % poids de NiO et entre 0% et 20% poids de MoO₃.
Avant injection des charges à traiter, le catalyseur peut subir une étape préalable de sulfuration afin de transformer les oxydes métalliques en sulfures.
La sulfuration est réalisée en présence d'H₂S, soit injecté directement en mélange avec de l'hydrogène, soit généré in situ dans le réacteur par hydrogénolyse d'un composé soufré, de sorte que le taux de sulfuration des métaux du catalyseur soit supérieur à 50%, et de préférence supérieur à 90%.
La température du réacteur est généralement comprise entre 100°C et 250°C, et de préférence entre 140°C et 200°C.
Le réacteur est opéré à une pression comprise entre 0,5 MPa et 5 MPa, et de préférence entre 1 MPa et 3 MPa, et à une VVH comprise entre 1 h⁻¹ et 10 h^{-1,} et de façon préférée entre 1,5 h⁻¹ et 8 h⁻¹.
Le débit d'hydrogène est généralement ajusté afin d'obtenir un rapport molaire entre l'hydrogène et les oléfines compris entre 0,03 et 2 et de préférence entre 0,05 et 1.
Dans ces conditions, et de manière inattendue, les composés soufrés saturés présents dans la charge sont transformés en composés soufrés saturés de température d'ébullition supérieure.
Les composés saturés appartiennent aux familles constituées des mercaptans, sulfures et CS₂.
La conversion est mesurée par le taux de transformation des mercaptans en composés plus lourds, c'est à dire présentant une température d'ébullition plus élevée.
Par ailleurs, le rapport molaire entre les oléfines et l'hydrogène est optimisé afin de limiter la désactivation du catalyseur par le dépôt de carbone issu des composés oléfiniques.
En l'absence d'hydrogène, le catalyseur subit une forte désactivation, et le taux de conversion des mercaptans est nettement diminué.

A l'issue de l'étape réactionnelle, l'effluent est appauvri en composés soufrés saturés légers et plus particulièrement en mercaptans.
Le taux de transformation des mercaptans contenant 1 à 4 atomes de carbone est généralement compris entre 50% et 100%. La fraction ainsi produite est donc adoucie au sens bien connu de l'homme du métier.

Une troisième étape peut être mise en oeuvre de façon optionnelle si l'on cherche à diminuer la teneur en soufre de la charge à traiter.

Cette troisième étape, dite de séparation, consiste à séparer les composés soufrés formés au cours de l'étape réactionnelle, de l'effluent hydrocarboné de la dite étape réactionnelle.
L'étape de séparation peut consister en toute méthode capable de réaliser cette séparation.
Toutefois, on préfèrera utiliser une méthode de séparation physique basée sur les températures d'ébullition des composés à séparer, comme par exemple, un simple flash, ou une distillation dans une colonne à distiller.
Dans ce cas, la fraction légère récupérée en tête de colonne contient la majorité de la fraction hydrocarbonée saturée, et est appauvrie en composés soufrés et en mercaptans.
La fraction lourde récupérée en fond de colonne concentre les composés soufrés formés lors de l'étape réactionnelle. Cette fraction peut être traitée dans une unité d'hydrodésulfuration pour en extraire le soufre. La mise en oeuvre de l'étape de séparation consécutivement à l'étape réactionnelle, permet donc de désulfurer la charge hydrocarbonée à traiter sans avoir recours à un procédé classique d'hydrodésulfuration pour au moins une partie de l'effluent hydrocarboné.

### Exemples

Une série de tests a été menée dans une unité pilote chargée avec 100 cm³ de catalyseur.
Le catalyseur utilisé contient du nickel et du molybdène sur un support alumine (catalyseur commercialisé sous la référence HR845 par la société Axens). Avant injection de la charge, le catalyseur est sulfuré par un mélange H₂ + H₂S à 350°C. Au cours des essais, la température, la pression et la vitesse spatiale sont maintenues constantes respectivement à 180°C, 2,5 MPa et 4 h⁻¹ pour l'ensemble des essais réalisés.

### Exemple 1 (selon l'art antérieur)

Dans cet exemple, une essence **A** de distillation atmosphérique d'un pétrole brut est injectée dans un réacteur en absence d'hydrogène.

En sortie du réacteur, l'effluent **B1** est séparé par distillation en deux fractions avec un point de coupe correspondant à une température de 100°C. Les deux fractions obtenues sont notées **LCN1** (fraction légère) et **HCN1** (fraction lourde). Les caractéristiques des différentes essences sont regroupées dans le tableau 1.

**Tableau 1**

| **Caractéristiques** | **Essence A** | **Effluent B1** | **LCN1** | **HCN1** |
|---|---|---|---|---|
| T_{5%} - T_{95%} | 25-125 | 25-125 | 25-100 | 100-125 |
| Rendement par fraction (%) | 100 | 100 | 74,6 | 25,4 |
| Densité 15/4 | 0,702 | 0,705 | 0,68 | 0,763 |
| Soufre total (ppm) | 300 | 300 | 135 | 783 |
| Soufre mercaptan (ppm) | 160 | 129 | 135 | 111 |
| Oléfine / RSH (mol/mol) | **2,4** | - | - | - |
| H₂ / Oléfine (mol/mol) | 0 | - | - | - |
| Chromatographie Gaz (%pds) | | | | |
| Paraffines | 67,4 | 67,4 | 74,6 | 47,4 |
| Oléfines | 0,1 | 0,1 | 0,1 | 0,0 |
| Naphtènes | 26,2 | 26,2 | 23,4 | 34,0 |
| Aromatiques | 6,3 | 6,3 | 1,9 | 18,6 |

La présence du catalyseur permet de réduire de 20% la teneur en mercaptans. Cependant, la teneur en mercaptans de la coupe LCN1 demeure élevée, et la répartition des mercaptans entre les coupes LCN1 et la HCN1 montre que la conversion observée affecte de manière équivalente les mercaptans légers et les mercaptans lourds, d'au moins cinq atomes de carbone. De plus on observe que la teneur en soufre organique reste inchangée au cours du traitement sur le catalyseur.

L'absence d'hydrogène et une teneur très basse en composés insaturés dans la charge ne permet pas d'obtenir une coupe légère notablement désulfurée.

Cependant, le soufre de cette fraction s'y trouve exclusivement sous forme de mercaptans, ce qui a pour conséquence de concentrer le soufre non mercaptan dans la fraction lourde.

### Exemple 2 (selon l'invention)

L'essence **A** est mélangée à une essence de craquage oléfinique **C** issue d'une unité de craquage catalytique avant d'être injectée dans le réacteur en présence d'hydrogène à raison de 5 litres d'hydrogène par litre de charge. L'essence **C** représente 10% en poids du mélange noté essence **D1.** L'essence **D1** mélangée à l'hydrogène est injectée sur le catalyseur.

En sortie du réacteur, l'effluent **B2** est séparé par distillation en deux fractions avec un point de coupe correspondant à une température de 100°C. Les deux fractions obtenues sont notées **LCN2** (fraction légère) et **HCN2** (fraction lourde). Le tableau 2 présente les caractéristiques des essences A, C et D1. Les caractéristiques des différentes coupes sont regroupées dans le tableau 3.

**Tableau 2**

| **Caractéristiques** | **Essence A** | **Essence C** | **Essence D1** |
|---|---|---|---|
| T_{50%} - T_{95%} | 25-125 | 25-215 | 25-215 |
| Densité 15/4 | 0,702 | 0,746 | 0,707 |
| Soufre total (ppm) | 300 | 177 | 279 |
| Soufre mercaptan (ppm) | 160 | 8 | 151 |
| Oléfines / RSH (mol/mol) | 2,4 | 16430 | 91 |
| Chromatographie Gaz (%pds) | | | |
| Paraffines | 67,4 | 28,9 | 63,5 |
| Oléfines | 0,1 | 34,5 | 3,6 |
| Naphtènes | 26,2 | 7,6 | 24,4 |
| Aromatiques | 6,3 | 29 | 8,5 |

**Tableau 3**

| **Caractéristiques** | **Essence D1** | **Effluent B2** | **LCN2** | **HCN2** |
|---|---|---|---|---|
| T_{5%} - T_{95%} | 25-215 | 25-215 | 25-100 | 100-215 |
| Fraction/Essence D1 (%_{w}) | 100 | 100 | 71,5 | 28,5 |
| Densité 15/4 | 0,707 | 0,708 | 0,683 | 0,779 |
| Soufre total (ppm) | 279 | 279 | 34 | 893 |
| Soufre mercaptan (ppm) | 151 | 64,5 | 34 | 141 |
| Oléfines / RSH (mol/mol) | **91** | - | - | - |
| H₂ / Oléfine (mol/mol) | **0,71** | - | - | - |
| Chromatographie Gaz (%pds) | | | | |
| Paraffines | 63,5 | 63,6 | 72,3 | 43 |
| Oléfines | 3,6 | 3,5 | 3,2 | 4,1 |
| Naphtènes | 24,4 | 24,4 | 22,7 | 28,4 |
| Aromatiques | 8,5 | 8,5 | 1,9 | 24,6 |

La présence simultanée d'oléfines et d'hydrogène dans le mélange D1 permet de réduire de 57% la teneur en mercaptans initiale. La conversion est trois fois supérieure à celle observée dans l'exemple 1. De plus, la répartition des mercaptans entre les coupes LCN2 et la HCN2 est largement modifiée, les mercaptans légers contenus dans la coupe LCN2 sont convertis préférentiellement.

### Exemple 3 (selon l'invention)

L'essence **A** est mélangée à l'essence de craquage **C** avant d'être injectée dans le réacteur en présence d'hydrogène à raison de 5 litres d'hydrogène par litre de charge. L'essence **C** représente 20% poids du mélange noté essence **D2.**

En sortie du réacteur, l'effluent **B3** est séparé par distillation en deux fractions avec un point de coupe correspondant à une température de 100°C. Les deux fractions obtenues sont notées **LCN3** (fraction légère) et **HCN3** (fraction lourde). Le tableau 4 présente les caractéristiques des essences A, C et D2. Celles des différentes coupes sont regroupées dans le tableau 5.

**Tableau 4**

| **Caractéristique** | **Essence A** | **Essence C** | **Essence D2** |
|---|---|---|---|
| T_{5%} - T_{95%} | 25-125 | 25-215 | 25-215 |
| Densité 15/4 | 0,702 | 0,746 | 0,715 |
| Soufre total (ppm) | 300 | 177 | 270 |
| Soufre mercaptan (ppm) | 160 | 8 | 134 |
| Oléfines / RSH (mol/mol) | 2,4 | 16430 | 196 |
| Chromatographie Gaz (%pds) | | | |
| Paraffines | 67,4 | 28,9 | 59,8 |
| Oléfines | 0,1 | 34,5 | 6,9 |
| Naphtènes | 26,2 | 7,6 | 22,5 |
| Aromatiques | 6,3 | 29 | 10,8 |

**Tableau 5**

| **Caractéristiques** | **Essence D2** | **Effluent B3** | **LCN3** | **HCN3** |
|---|---|---|---|---|
| T_{50%} - T_{95%} | 25-215 | 25-215 | 25-100 | 100-215 |
| Fraction/Essence D2 (%_{w}) | 100 | 100 | 68,5 | 31,5 |
| Densité 15/4 | 0,715 | 0,717 | 0,685 | 0,788 |
| Soufre total (ppm) | 270 | 270 | 32 | 789 |
| Soufre mercaptan (ppm) | 134 | 71 | 32 | 156 |
| Oléfines / RSH (mol/mol) | **196** | - | - | - |
| H₂ / Oléfine (mol/mol) | **0,37** | - | - | - |
| Chromatographie Gaz (%pds) | | | | |
| Paraffines | 59,8 | 59,9 | 69,7 | 39,4 |
| Oléfines | 6,9 | 6,8 | 6,6 | 7,2 |
| Naphtènes | 22,5 | 22,5 | 21,9 | 23,8 |
| Aromatiques | 10,8 | 10,8 | 1,8 | 29,6 |

L'augmentation de la quantité d'oléfines injectée n'améliore pas significativement les performances, la conversion des mercaptans stagne autour de 50%. Le rapport H₂ / Oléfine est diminué ce qui favorise les problèmes de désactivation du catalyseur.

### Exemple 4 (selon l'invention)

L'essence **A** est mélangée à l'essence de craquage **C** avant d'être injectée dans le réacteur en présence d'hydrogène à raison de 10 litres d'hydrogène par litre de charge.
L'essence **C** représentant 10% du mélange qui est noté l'essence **D3.**

En sortie du réacteur, l'effluent **B4** est séparé par distillation en deux fractions avec un point de coupe correspondant à une température de 100°C. Les deux fractions obtenues sont notées **LCN4** (fraction légère) et **HCN4** (fraction lourde). Le tableau 6 regroupe les caractéristiques des différentes essences.

**Tableau 6**

| **Caractéristiques** | **Essence D3** | **Effluent B4** | **LCN4** | **HCN4** |
|---|---|---|---|---|
| T_{5%} - T_{95%} | 25-215 | 25-215 | 25-100 | 100-215 |
| Fraction/Essence D1(%_{w}) | 100 | 100 | 71,6 | 28,4 |
| Densité 15/4 | 0,707 | 0,704 | 0,682 | 0,78 |
| Soufre total (ppm) | 279 | 279 | 32 | 901 |
| Soufre mercaptan (ppm) | 151 | 63 | 32 | 141 |
| Oléfines / RSH (mol/mol) | **91** | - | - | - |
| H₂ / Oléfine (mol/mol) | **1,43** | - | - | - |
| Chromatographie Gaz (%pds) | | | | |
| Paraffines | 63,5 | 63,8 | 72,4 | 43,4 |
| Oléfines | 3,6 | 3,2 | 3 | 3,8 |
| Naphtènes | 24,4 | 24,4 | 22,7 | 28,4 |
| Aromatiques | 8,5 | 8,5 | 1,9 | 24,6 |

La présence d'insaturés et d'hydrogène constituent deux facteurs favorables à la conversion des mercaptans. Cependant, le rapport H₂/Oléfines doit aussi être optimisé pour limiter la désactivation du catalyseur, la consommation en hydrogène et la saturation des oléfines.

## Revendications

1. Procédé de transformation des mercaptans contenus dans une charge hydrocarbonée contenant moins de 5% poids d'oléfines, comportant au moins deux étapes;
- une première étape de mélange de la charge à traiter avec une quantité d'hydrogène, et éventuellement une quantité de coupe oléfinique, le mélange résultant étant **caractérisé par** un rapport molaire H2/oléfines compris entre 0,03 et 2, et de préférence entre 0,05 et 1, et un rapport molaire oléfines/mercaptans compris entre 5 et 5000, et préférentiellement compris entre 10 et 1000, et
- une deuxième étape de réaction du mélange formé à l'issue de la première étape sur un catalyseur supporté contenant au moins un métal du groupe VIII, le procédé permettant de transformer les mercaptans en composés soufrés plus lourds, avec un taux de conversion d'au moins 50 %.

2. Procédé de transformation des mercaptans selon la revendication 1 dans lequel ladite charge hydrocarbonée contient moins de 1% poids d'oléfines.

3. Procédé de transformation des mercaptans selon l'une des revendications 1 ou 2, dans lequel l'étape de réaction est réalisée à une température comprise entre 100°C et 250°C, et de préférence entre 140°C et 200°C.

4. Procédé de transformation des mercaptans selon l'une des revendications 1 ou 2, dans lequel l'étape de réaction est réalisée à une pression comprise entre 0,5 MPa et 5 MPa, et de préférence entre 1 MPa et 3 MPa.

5. Procédé de transformation des mercaptans selon l'une des revendications 1 ou 2, dans lequel l'étape de réaction est réalisée à une VVH comprise entre 1 h⁻¹ et 10 h⁻¹, et de préférence entre 1,5 h⁻¹ et 8 h⁻¹.

6. Procédé de transformation des mercaptans selon l'une quelconque des revendications 1 à 5, dans lequel la charge à traiter est une essence de distillation directe.

7. Procédé de transformation des mercaptans selon l'une quelconque des revendications 1 à 6, dans lequel l'apport d'oléfines est réalisée en ajoutant à la charge à traiter une certaine quantité d'essence de craquage catalytique.

8. Procédé de transformation des mercaptans selon l'une quelconque des revendications 1 à 7, dans lequel l'effluent de l'étape réactionnelle appauvri en mercaptans est séparé des composés soufrés formés lors de la dite étape réactionnelle, de manière à produire un effluent contenant moins de 50 % de composés soufrés présents dans la charge, et une coupe contenant la majorité des composés soufrés.

9. Procédé de transformation des mercaptans selon la revendication 8, dans lequel l'étape de séparation est choisie dans le groupe formé par un flash ou une distillation.

10. Procédé de transformation des mercaptans selon l'une quelconque des revendications 1 à 7, dans lequel le catalyseur utilisé dans l'étape réactionnelle contient en outre au moins un métal du groupe Vlb.

11. Procédé de transformation des mercaptans selon l'une quelconque des revendications 1 à 7, dans lequel le catalyseur utilisé dans l'étape réactionnelle contient entre 1 et 30 % poids de métal du groupe VIII sous forme oxyde, et entre 0% et 20% poids de métal du groupe VIb sous forme oxyde.

12. Procédé de transformation des mercaptans selon l'une quelconque des revendications 1 à 7, dans lequel le catalyseur utilisé dans l'étape réactionnelle contient entre 1 et 30 % poids de NiO, et entre 0% et 20% poids de MoO₃.

13. Procédé de transformation des mercaptans selon l'une quelconque des revendications 1 à 7, dans lequel le catalyseur utilisé dans l'étape réactionnelle subit une étape préalable de sulfuration de sorte que le taux de métal présent sous forme sulfuré soit supérieur à 50% et de préférence supérieur à 90%.

## Claims

1. A method of converting mercaptans contained in a hydrocarbon feed containing less than 5 % by weight of olefins, comprising at least two stages:
- a first stage of mixing the feed to be treated with an amount of hydrogen, and possibly an amount of olefinic cut, the resulting mixture being **characterized by** a H₂/olefin molar ratio ranging between 0.03 and 2, preferably between 0.05 and 1, and an olefin/mercaptan molar ratio ranging between 5 and 5000, preferably between 10 and 1000, and
- a second stage of reaction of the mixture formed at the end of the first stage on a supported catalyst containing at least one group VIII metal, the method allowing the mercaptans to be converted to heavier sulfur compounds with a conversion rate of at least 50 %.

2. A mercaptan conversion method as claimed in claim 1, wherein said hydrocarbon feed contains less than 1 % by weight of olefins.

3. A mercaptan conversion method as claimed in any one of claims 1 or 2, wherein the reaction stage is carried out at a temperature ranging between 100°C and 250°C, preferably between 140°C and 200°C.

4. A mercaptan conversion method as claimed in any one of claims 1 or 2, wherein the reaction stage is carried out at a pressure ranging between 0.5 MPa and 5 MPa, preferably between 1 MPa and 3 MPa.

5. A mercaptan conversion method as claimed in any one of claims 1 or 2, wherein the reaction stage is carried out at a velocity ranging between 1 h⁻¹ and 10 h⁻¹ preferably between 1.5 h⁻¹ and 8 h⁻¹.

6. A mercaptan conversion method as claimed in any one of claims 1 to 5, wherein the feed to be treated is a straight-run gasoline.

7. A mercaptan conversion method as claimed in any one of claims 1 to 6, wherein olefins are provided by adding to the feed to be treated a certain amount of catalytically cracked gasoline.

8. A mercaptan conversion method as claimed in any one of claims 1 to 7, wherein the mercaptan-depleted effluent from the reaction stage is separated from the sulfur compounds formed during said reaction stage so as to produce an effluent containing less than 50 % sulfur compounds present in the feed, and a cut containing the major part of the sulfur compounds.

9. A mercaptan conversion method as claimed in claim 8, wherein the separation stage is selected from the group consisting of flash or distillation.

10. A mercaptan conversion method as claimed in any one of claims 1 to 7, wherein the catalyst used in the reaction stage also contains at least one group VIb metal.

11. A mercaptan conversion method as claimed in any one of claims 1 to 7, wherein the catalyst used in the reaction stage contains between 1 % and 30 % by weight of group VIII metal in oxide form, and between 0 % and 20 % by weight of group VIb metal in oxide form.

12. A mercaptan conversion method as claimed in any one of claims 1 to 7, wherein the catalyst used in the reaction stage contains between 1 % and 30 % by weight of NiO, and between 0 % and 20 % by weight of MoO₃.

13. A mercaptan conversion method as claimed in any one of claims 1 to 7, wherein the catalyst used in the reaction stage is first subjected to a sulfurization stage so that the proportion of metal present in sulfide form is above 50 %, preferably above 90 %.

## Patentansprüche

1. Verfahren zur Umwandlung der Mercaptane, die in einer Kohlenwasserstoffbeschickung enthalten sind, die mindestens 5 Gew.-% Olefine enthält, das mindestens zwei Schritte umfasst;
- einen ersten Schritt des Mischens der zu behandelnden Beschickung mit einer Menge an Wasserstoff und gegebenenfalls einer Menge eines Olefinschnitts, wobei das resultierende Gemisch durch ein Molverhältnis H₂/Olefine im Bereich zwischen 0,03 und 2, und bevorzugt zwischen 0,05 und 1, und ein Molverhältnis Olefine/Mercaptane im Bereich zwischen 5 und 5.000, und vorzugsweise im Bereich zwischen 10 und 1000 **gekennzeichnet** ist, und
- einen zweiten Schritt der Reaktion des am Ende des ersten Schritts gebildeten Gemischs auf einem geträgerten Katalysator, der mindestens ein Metall der Gruppe VIII enthält, wobei es das Verfahren ermöglicht, die Mercaptane mit einem Umwandlungsgrad von mindestens 50 % in schwerere Schwefelverbindungen umzuwandeln.

2. Verfahren zur Umwandlung der Mercaptanen nach Anspruch 1, wobei die Kohlenwasserstoffbeschickung weniger als 1 Gew.-% Olefine enthält.

3. Verfahren zur Umwandlung der Mercaptane nach einem der Ansprüche 1 oder 2, wobei der Schritt der Reaktion bei einer Temperatur im Bereich zwischen 100 °C und 250 °C, und bevorzugt zwischen 140 °C und 200 °C durchgeführt wird.

4. Verfahren zur Umwandlung der Mercaptane nach einem der Ansprüche 1 oder 2, wobei der Schritt der Reaktion bei einem Druck im Bereich zwischen 0,5 MPa und 5 MPa, und bevorzugt zwischen 1 MPa und 3 MPa durchgeführt wird.

5. Verfahren zur Umwandlung der Mercaptane nach einem der Ansprüche 1 oder 2, wobei der Schritt der Reaktion bei einer HSV im Bereich zwischen 1 h⁻¹ und 10 h⁻¹, und bevorzugt zwischen 1,5 h⁻¹ und 8 h⁻¹ durchgeführt wird.

6. Verfahren zur Umwandlung der Mercaptane nach irgendeinem der Ansprüche 1 bis 5, wobei die zu behandelnde Beschickung ein Direktdestillat-Benzin ist.

7. Verfahren zur Umwandlung der Mercaptane nach irgendeinem der Ansprüche 1 bis 6, wobei das Zusetzen der Olefine durchgeführt wird, indem der zu behandelnden Beschickung eine bestimmte Menge an katalytischem Krackbenzin zugefügt wird.

8. Verfahren zur Umwandlung der Mercaptane nach irgendeinem der Ansprüche 1 bis 7, wobei der Abfluss aus dem Reaktionsschritt, der veramt an Mercaptan ist, von den Schwefelverbindungen getrennt wird, die während des Reaktionsschritts gebildet wurden, um einen Abfluss zu produzieren, der weniger als 50 % Schwefelverbindungen enthält, die in der Beschickung vorhanden sind, und einen Schnitt, der den Großteil der Schwefelverbindungen enthält.

9. Verfahren zur Umwandlung der Mercaptane nach Anspruch 8, wobei der Schritt des Trennens ausgewählt ist aus der Gruppe, gebildet aus Flashdestillation oder Destillationsverfahren.

10. Verfahren zur Umwandlung der Mercaptane nach irgendeinem der Ansprüche 1 bis 7, wobei der in dem Reaktionsschritt verwendete Katalysator ferner mindestens ein Metall der Gruppe Vlb enthält.

11. Verfahren zur Umwandlung der Mercaptane nach irgendeinem der Ansprüche 1 bis 7, wobei der in dem Reaktionsschritt verwendete Katalysator zwischen 1 und 30 Gew.-% Metall der Gruppe VIII in Form von Oxid, und zwischen 0 Gew.-% und 20 Gew.-% Metall der Gruppe Vlb in Form von Oxid enthält.

12. Verfahren zur Umwandlung der Mercaptane nach irgendeinem der Ansprüche 1 bis 7, wobei der in dem Reaktionsschritt verwendete Katalysator zwischen 1 und 30 Gew.-% NiO, und zwischen 0 Gew.-% und 20 Gew.-% MoO₃ enthält.

13. Verfahren zur Umwandlung der Mercaptane nach irgendeinem der Ansprüche 1 bis 7, wobei der im Reaktionsschritt verwendete Katalysator einem vorausgehenden Schritt der Sulfuration unterzogen wird, damit der Gehalt an Metall, das in sulfurierter Form vorhanden ist, größer als 50 % und bevorzugt größer als 90 % ist.
